# EUROPÄISCHE PATENTSCHRIFT

(11) **EP 1 116 254 B1**
(45) Veröffentlichungstag und Bekanntmachung des Hinweises auf die Patenterteilung: **27.10.2004**
(21) Anmeldenummer: 00956064.0
(22) Anmeldetag: 05.07.2000
(51) Int. Cl.: H01J 5/54, H01K 1/46

(54) **ELEKTRISCHE LAMPE**
ELECTRIC LAMP
LAMPE ELECTRIQUE

(30) Priorität: 04.08.1999 DE 19936619
(43) Veröffentlichungstag der Anmeldung: 18.07.2001
(73) Patentinhaber: Patent-Treuhand-Gesellschaft für elektrische Glühlampen mbH, 81543 München (DE)
(72) Erfinder: HELBIG, Peter, D-89567 Sontheim (DE); WILD, Hans, D-89547 Gerstetten (DE); BEHR, Gerhard, D-89174 Altheim (DE)
(86) Internationale Anmeldenummer: PCT/DE2000/002205
(87) Internationale Veröffentlichungsnummer: WO 2001/011649

(56) Entgegenhaltungen:
- EP-A- 0 490 702
- EP-A- 0 684 669
- EP-A- 0 989 591
- DE-A- 19 752 979
- DE-U- 8 615 923
- US-A- 5 320 539
- US-A- 5 513 082

## Beschreibung

### Technisches Gebiet

Die Erfindung betrifft eine Elektrische Lampe gemäß dem Oberbegriff des Anspruchs 1. Es handelt sich dabei insbesondere um Glühlampen für die Anwendung im Kfz-Bereich, insbesondere Scheinwerferlampen.

### Stand der Technik

Aus der EP-A-1 034 560 ist bereits eine Elektrische Lampe bekannt, die sich zur Anwendung sowohl als Blinklicht oder Bremslicht im Heckbereich, aber auch als Blinklicht im Frontscheinwerfer eignet. Die Lampe verwendet einen Sockel aus Kunststoff mit V-artig angeformten Befestigungslaschen, die eine Aufnahme für ein zapfenartiges Fassungs- oder Steckerteil bilden.

Eine Weiterentwicklung dieser Lampe ist in der EP-A-0 989 591 beschrieben. Der Sockel besitzt zwei federnde, mit jeweils einer Rastnase versehene Laschen und einen drehbar um seine Ringachse gelagerten Befestigungsring.

### Darstellung der Erfindung

Es ist Aufgabe der vorliegenden Erfindung, eine elektrische Lampe gemäß dem Oberbegriff des Anspruchs 1 bereitzustellen, die eine einfache und leicht wieder lösbare Verbindung schafft, und die zuverlässig über eine lange Lebensdauer funktioniert. Es ist eine weitere Aufgabe der Erfindung, eine elektrische Lampe mit einem verbesserten Lampensockel bereitzustellen, der eine einfache Montage der Lampe in der Lampenfassung ermöglicht.

Diese Aufgabe wird durch die kennzeichnenden Merkmale des Anspruchs 1 gelöst. Besonders vorteilhafte Ausgestaltungen finden sich in den abhängigen Ansprüchen.

Ursprüngliche Versuche, den Sockel der Lampe ganz aus Kunststoff zu fertigen, haben sich nicht bewährt, da die Wirkung eines Rastmechanismus aus Kunststoff mit der Zeit nachläßt. Daher wurde dieser Rastmechanismus mit Hilfe einer Metallfeder verbessert. Vorteilhaft wird in einer ersten Ausführungsform ein Federdraht verwendet, der zu einem Clip gebogen ist, wobei die Drahtenden in die Kunststoffwandung des Sockels eingelassen sind. In einer weiteren besonders bevorzugten Ausführungsform wird ein Federblech verwendet, das als Stanz-Biegeteil ausgeführt ist.

Die erfindungsgemäße elektrische Lampe besitzt ein von einem Lampenkolben umschlossenes Leuchtmittel (Leuchtkörper oder Entladungsbogen), einen Lampensokkel, in dem der Lampenkolben befestigt ist, und elektrische Sockelkontakte sowie Stromzuführungen zur Stromversorgung des Leuchtmittels.

Der Sockel besteht aus einem kegelstumpfähnlichen Oberteil, das den Lampenfuß (meist als Quetschung ausgeführt) umschließt, und einem daran befestigten Unterteil, das am Umfang des Oberteils teilweise übersteht und im Bereich des Überstands zwei Rastmechanismen zur Befestigung im Reflektor aufweist.

Die Rastmechanismen bestehen jeweils aus einer außen befindlichen, nach innen gewandten Rastnase, die integraler Bestandteil des Unterteils ist und einer der Rastnase gegenüberstehenden und mit ihr zusammenwirkenden Metallfeder, die im Unterteil befestigt ist. Die Metallfeder ist dafür geeignet, in einer Aussparung am Reflektor einzurasten, während die Rastnase dazu dient, diese Verrastung der Metallfeder wieder zu entriegeln.

Die vorgenannten Merkmale erlauben eine einfache Montage der Lampe in einem Reflektor mit Hals (oder einem anderen Befestigungsmittel). Die Arretierung kann leicht und zuverlässig wieder gelöst werden. Die Lampe wird in den Reflektor bis zur Referenzebene eingeschoben. Danach muß noch eine weitere Kraft auf die beiden Überstände des Sockels aufgebracht werden, um die Federn zu deformieren und die Verrastung in Ausnehmungen des Reflektorhalses herbeizuführen. Dadurch liegt an der Feder immer Kraft an, die die Lampe im Reflektor hält.

Zusätzlich besitzt der Sockel vorteilhaft an der Unterseite eine Aussparung zur Aufnahme eines zapfenartiges Fassungsteiles oder Steckerteils. Dadurch eignet sich die erfindungsgemäße Lampe zur Montage an einer als Stecker ausgebildeten Lampenfassung.

Im einzelnen betrifft die vorliegende Erfindung eine elektrische Lampe, die eine Achse A definiert, mit einem Kolben, der ein Leuchtmittel enthält, sowie mit einem Sockel, in dem der Kolben fixiert ist und der mit äußeren Kontakten versehen ist, sowie mit mindestens zwei Stromzuführungen, die das Leuchtmittel mit den Kontakten elektrisch leitend verbinden. Der Sockel ist in ein Oberteil, das den Kolben haltert, und ein im wesentlichen kreiszylindrisches Unterteil zur externen Befestigung gegliedert, wobei das Unterteil am Oberteil übersteht und der Überstand als Rastmechanismus für die externe Befestigung ausgebildet ist. Der Rastmechanismus besteht jeweils aus einer außen befindlichen, nach innen gewandten Rastnase, die integraler Bestandteil des Unterteils ist, und einer der Rastnase gegenüberstehenden und mit ihr zusammenwirkenden Metallfeder, die im Unterteil befestigt ist. Die Metallfeder ist dafür geeignet, in einer Aussparung am Reflektor einzurasten, während die Rastnase dazu geeignet ist, diese Verrastung der Metallfeder wieder zu entriegeln.

Die Rastnase besitzt vorteilhaft einen radial nach innen weisenden Vorsprung, der mit einem Basisteil über zwei Schrägen verbunden ist.

In einer besonders bevorzugten Ausführungsform besteht die Metallfeder aus einem mit dem Unterteil des Sockels über ein Ankermittel verbundenen Halteteil und einem aus zwei Schenkeln gebildeten Federteil, wobei das Halteteil zumindest teilweise quer zur Lampenachse angeordnet ist. Ein erster kurzer Schenkel ist am Halteteil angeformt und ein zweiter langer Schenkel ist spitzwinkelig am freien Ende des ersten Schenkels so angesetzt, daß er in etwa parallel zur Lampenachse verläuft.

Insbesondere sitzt am freien Ende des zweiten Schenkels ein nach außen (von der Achse weg) zeigender Vorsprung, der in etwa dem Vorsprung der Rastnase gegenüberliegt, so daß die Entriegelung durch das Eindrücken des Vorsprungs der äußeren Rastnase in die Aussparung, in der der Vorsprung des zweiten Schenkels sitzt, vorgenommen wird.

in einer ersten Ausführungsform der Erfindung ist die Metallfeder als Federblech ausgeführt mit einer ebenen Grundplatte quer zur Lampenachse als Halteteil und einem V-förmig aus zwei Schenkeln gebildeten Federteil, wobei ein erster kurzer Schenkel an der Grundplatte ansetzt und gegenüber der Grundplatte geneigt ist. Ein zweiter langer Schenkel setzt spitzwinkelig am ersten Schenkel an und durchstößt die Ebene der Grundplatte so, daß er in etwa wieder parallel zur Lampenachse ausgerichtet ist. Das Ankermittel kann durch Bohrungen in der Grundplatte realisiert sein.

In einer zweiten Ausführungsform der Erfindung ist die Metallfeder als Federdrahtstück ausgeführt, wobei das Halteteil ein Basisteil in etwa quer zur Lampenachse besitzt und das Ankerteil eine Verlängerung des Basisteils ist, die am Basisteil ansetzt und parallel zur Lampenachse ausgerichtet ist, wobei der kurze Schenkel um mehr als 120°, insbesondere um etwa 180°, am Basisteil zurückgebogen ist. Bevorzugt ist der lange Schenkel am kurzen Schenkel seitlich angesetzt, insbesondere mit einer Kröpfung. Dies hat den Vorteil, daß der Federweg verlängert wird und außerdem ein Stabilisierungsteil zwischen symmetrischen ersten Schenkeln besser befestigt werden kann.

Sehr gute Ergebnisse bei sparsamem Materialverbrauch werden mit einer Ausführungsform erzielt, bei der das Federdrahtstück symmetrisch aus zwei Hälften aufgebaut ist, dessen beide lange Schenkel über ein den Vorsprung ausbildendes Verbindungsstück miteinander verbunden sind. Eine besonders zuverlässige Verrastung wird erzielt, indem das Verbindungsstück ein zum zweiten Schenkel zurückgebogenes Bogenstück besitzt.

Die Funktionssicherheit und Zuverlässigkeit wird dadurch weiter erhöht, daß die beiden ersten Schenkel des symmetrischen Federdrahtstücks über ein Stabilisierungsteil miteinander verbunden sind.

### Figuren

Im folgenden soll die Erfindung anhand mehrerer Ausführungsbeispiele näher erläutert werden. Es zeigen:
- Figur 1: eine elektrische Lampe in Seitenansicht (Figur 1a) und um 90° gedreht (Figur 1b)
- Figur 2: die Lampe aus Figur 1 im Schnitt in Zusammenwirken mit einem Reflektor
- Figur 3: eine Ansicht des Sockels von unten (Figur 3a) und eine perspektivische Darstellung der Metallfeder (Figur 3b)
- Figur 4: ein weiteres Ausführungsbeispiel eines Sockels mit Federdrahtstück in Draufsicht von unten (Figur 4a) und im Schnitt (Figur 4b)
- Figur 5: eine perspektivische Darstellung der Metallfeder aus Figur 4
- Figur 6: eine perspektivische Darstellung des Sockels gemäß Figur 4 von schräg oben (Figur 6a) bzw. von schräg unten (Figur 6b)

### Beschreibung der Zeichnungen

In Figur 1 ist eine elektrische Lampe gemäß einem ersten Ausführungsbeispiel abgebildet. Diese Lampe besitzt einen einseitig verschlossenen Lampenkolben 1 (aus Hartglas oder Quarzglas), aus dessen (siehe Figur 2) mit einer Quetschung 2 verschlossenen Ende zwei Stromzuführungen 3 herausragen, die elektrisch leitend mit einer innerhalb des Lampenkolbens 1 angeordneten Leuchtkörper 4 verbunden sind. Der Leuchtkörper 4 definiert eine vertikale Lampenachse A. Die Quetschung 2 des Kolbens 1 ist in einem aus Kunststoff gefertigten Sockel 6 fixiert. Er besteht aus einem kegelstumpfähnlichen Oberteil 7 und einem daran angesetzten, im wesentlichen kreiszylindrischen Unterteil 5. Der Sockel 6 besitzt an der Oberseite des dem Lampenkolben 1 zugewandten Oberteils 7 eine obere Aussparung 8, in der das Ende 2 des Lampenkolbens fixiert ist. Das Unterteil 5 besitzt an seiner Unterseite eine untere Aussparung 9 zur Aufnahme eines zapfenartigen Fassungs- oder Steckerteils. In der Aussparung 9 sind zwei spatenförmig ausgebildete elektrische Kontaktfahnen 10 angeordnet. Diese Kontakte stellen die elektrische Verbindung zwischen dem Stecker (nicht abgebildet) und den Stromzuführungen 3 her.

Bei der Lampe gemäß dem oben beschriebenen, bevorzugten Ausführungsbeispiel handelt es sich um eine Bremslicht- oder Blinklichtlampe für ein Kraftfahrzeug. Diese Lampe ist universell im Kraftfahrzeug einsetzbar. Sie kann sowohl als Blinklichtlampe in einen Frontscheinwerfer des Kraftfahrzeugs als auch als Blinklicht- oder Bremslichtlampe in einer Heckleuchte des Kraftfahrzeuges montiert werden.

Das Oberteil und das Unterteil des Sockels kann integral aus einem Werkstück geformt sein oder auch in zwei separate Teile gegliedert sein.

Bevorzugt erfolgt die Montage der Lampe in einem mit einem Reflektor 11 ausgestatteten Scheinwerfer (siehe Figur 2b). Zur Montage der Lampe in der rückwärtigen Reflektoröffnung 12 eines Kraftfahrzeugscheinwerfers wird die Lampe zunächst in der oberen Aussparung 8 des Sockels befestigt.

Gemäß Figur 3a besitzt das Unterteil 5 an zwei gegenüberliegenden Seiten ein Henkelteil 13, das deutlich gegen das Oberteil 7 übersteht. Diese beiden Henkel 13 bilden jeweils einen Rastmechanismus zur Befestigung am Reflektor, genauer an einem ringförmigen Kragen 15, der zwei einander gegenüberliegende, beispielsweise rechteckförmige Ausnehmungen 14 besitzt (siehe Figur 2b). Der Kragen 15 ist am Reflektorhals 16 angeformt oder befestigt. Die Ausnehmungen 14 wirken mit dem Rastmechanismus des Sockels zu einer lösbaren Verbindung zusammen.

Der Rastmechanismus besteht aus einer radial außenliegenden Rastnase 20 (Figur 2b) mit einem achsparallel angeordneten Basisteil 21, das am Unterteil ansetzt, und einem radial nach innen weisenden Vorsprung 22 am freien Ende des Basisteils, der über zwei Schrägen 23 mit dem Basisteil 21 verbunden ist.

Die Rastnase 20 wirkt mit einer ihr gegenüberstehenden Metallfeder 24 aus Federblech zusammen. Sie besteht aus einem ebenen Halteteil 25 (Figur 3), das außen zwei Flügel 26 mit Löchern 27 aufweist. Letztere dienen als Ankermittel der Befestigung an der Unterseite des Unterteils, beispielsweise durch Ultraschallschweißen, bei dem erweichtes Kunststoffmaterial die Bohrungen 27 durchdringt.

Zwischen den Flügeln 26 sitzt ein erster kurzer Schenkel 28 eines Federteils, der am Halteteil 25 angeformt ist, jedoch aus der Ebene des Halteteils nach unten, vom Kolben weg, herausgebogen ist. Der Neigungswinkel beträgt etwa 30°. Ein zweiter langer Schenkel 29 ist spitzwinkelig am freien Ende des ersten Schenkels angeformt. Er durchstößt die Ebene des Halteteils und erstreckt sich in etwa (leicht nach außen geneigt) parallel zur Lampenachse in Richtung Kolben. Am freien Ende des zweiten Schenkels ist ein radial nach außen zeigender Vorsprung 30 angeformt, der in etwa dem Vorsprung 22 der Rastnase 20 beabstandet gegenübersteht. Bevorzugt ist der Vorsprung 30 zum zweiten Schenkel 29 zurückgebogen (siehe Figur 3b).

Gemäß Figur 2b wird die Lampe am Kragen 15 des Reflektors angesetzt und axial in die Öffnung des Reflektors eingeschoben. Dabei verrasten die beiden Metallfedern 24 mit ihrem Vorsprung 30 in der Ausnehmung 14 des Kragens. Diese Verrastung kann wieder gelöst werden, indem die beiden außen sitzenden Rastnasen 20 nach innen gedrückt werden. Dadurch werden die Vorsprünge 30 wieder an der Ausnehmung 14 gelöst. Ein Verhaken der Rastnase 20 in der Ausnehmung 14 wird durch ihre Federkraft verhindert, da die Rastnase wieder nach außen zurückfedert. Zusätzlich erleichtert die Schräge 23 das Zurückfedern der Rastnase 20.

In einer zweiten Ausführungsform (Figur 4) ist die Metallfeder ein Federdrahtstück 31. Es ist symmetrisch aus zwei Hälften aufgebaut. Das Halteteil ist ein Abschnitt, bestehend aus einem in etwa in der Ebene quer zur Lampenachse liegenden Basisteil 32 und einem um etwa 90° dazu abgebogenen Ankerteil 33, das in der Wand des Unterteils 5 in einer achsparallelen Bohrung untergebracht ist. Das Basisteil 32 ist der besseren Federwirkung wegen ca. 10° gegen die Ebene des Bodens des Unterteils geneigt. Ein am Basisteil angesetzter kurzer Schenkel 34 ist um 140° gegen das in etwa gleich lange Basisteil 32 zurückgebogen und mündet in einen langen Schenkel 35, der am kurzen Schenkel so angesetzt ist, daß er sich wieder in etwa achsparallel in Richtung Kolben erstreckt. Die beiden langen Schenkel 35 sind über ein Verbindungsstück 37 miteinander verbunden.

In einer besonders bevorzugten Ausführungsform (Figur 5 und 6) ist das Federdrahtstück 31 etwas anders geformt. Der am Basisteil angesetzte kurze Schenkel 34 ist um 180° gegen das in etwa gleich lange Basisteil 32 zurückgebogen und mündet in einen langen Schenkel 35, der am kurzen Schenkel über eine Kröpfung 36 so angesetzt ist, daß er sich wieder in etwa achsparallel in Richtung Kolben erstreckt. Die beiden langen Schenkel 35 sind über ein Verbindungsstück 37 miteinander verbunden. Um einen besonders sicheren Halt des Drahtes in der Ausnehmung 14 des Kragens 15 (Figur 2b) zu gewährleisten ist der zentrale Teil des Verbindungsstücks 37 zurückgebogen. Dieses Bogenstück 38 ist in etwa parallel zur Ebene des kurzen Schenkels angeordnet.

Um das Federdrahtstück 31 weiter zu stabilisieren und um zusätzlich eine größere Fläche zum Anpressen zu erhalten, ist ein Federblechstreifen 39 zwischen den beiden kurzen Schenkeln 34 in deren Ebene angeordnet. Die Enden 40 des Federblechstreifens sind um die kurzen Schenkel 34 herumgebogen.

## Patentansprüche

1. Elektrische Lampe zur Befestigung in einem Reflektor (11) oder einem andern Befestigungsmittel, die eine Achse A definiert, mit einem Kolben (1), der ein Leuchtmittel (4) enthält, sowie mit einem Sockel (6), in dem der Kolben (1) fixiert ist und der mit äußeren Kontakten (10) versehen ist, sowie mit mindestens zwei Stromzuführungen (3), die das Leuchtmittel mit den Kontakten (10) elektrisch leitend verbinden, wobei der Sockel (6) in ein Oberteil (7), das den Kolben haltert, und ein Unterteil (5) zur externen Befestigung strukturiert ist, wobei das Unterteil am Oberteil übersteht und der Überstand als Rastmechanismus (13) für die externe Befestigung ausgebildet ist, **dadurch gekennzeichnet, daß** der Rastmechanismus (13) jeweils aus einer außen befindlichen, nach innen gewandten Rastnase (20), die integraler Bestandteil des Unterteils (5) ist, und einer der Rastnase (20) gegenüberstehenden und mit ihr zusammenwirkenden Metallfeder (24; 31), die im Unterteil befestigt ist, besteht, wobei die Metallfeder (24; 31) dafür geeignet ist, in einer Aussparung (14) am Reflektor bzw. Befestigungsmittel einzurasten, während die Rastnase (20) dazu geeignet ist, diese Verrastung der Metallfeder wieder zu entriegeln.

2. Elektrische Lampe nach Anspruch 1, **dadurch gekennzeichnet, daß** die Rastnase (20) einen radial nach innen weisenden Vorsprung (22) besitzt, der mit einem Basisteil über zwei Schrägen (23) verbunden ist.

3. Elektrische Lampe nach Anspruch 1, **dadurch gekennzeichnet, daß** die Metallfeder (24) aus einem mit dem Unterteil des Sockels verbundenen Halteteil und einem aus zwei Schenkeln gebildeten Federteil besteht, wobei das Halteteil zumindest teilweise in etwa in der Ebene quer zur Lampenachse angeordnet ist, und wobei ein erster kurzer Schenkel (28; 34) am Halteteil angeformt ist und ein zweiter langer Schenkel (29; 39) spitzwinkelig am freien Ende des ersten Schenkels (28; 34) so angesetzt ist, daß er in etwa parallel zur Lampenachse verläuft.

4. Elektrische Lampe nach Anspruch 3, **dadurch gekennzeichnet, daß** am freien Ende des zweiten Schenkels ein nach außen zeigender Vorsprung (30) sitzt, der in etwa dem Vorsprung (22) der Rastnase gegenüberliegt.

5. Elektrische Lampe nach Anspruch 3, **dadurch gekennzeichnet, daß** die Metallfeder als Federblechteil (19) ausgeführt ist mit einer ebenen Grundplatte quer zur Lampenachse als Halteteil und einem V-förmig aus zwei Schenkeln (28, 29) gebildeten Federteil, wobei ein erster kurzer Schenkel (28) an der Grundplatte ansetzt und gegenüber der Grundplatte geneigt ist und ein zweiter langer Schenkel (29) spitzwinkelig am ersten Schenkel ansetzt und die Ebene der Grundplatte so durchstößt, daß er in etwa wieder parallel zur Lampenachse ausgerichtet ist.

6. Elektrische Lampe nach Anspruch 3, **dadurch gekennzeichnet, daß** die Metallfeder als Federdrahtstück (31) ausgeführt ist, wobei das Halteteil ein Basisteil (32) in etwa quer zur Lampenachse besitzt und zusätzlich ein Ankerteil (33), das am Basisteil ansetzt und parallel zur Lampenachse ausgerichtet ist, wobei der kurze Schenkel (34) um mehr als 120° am Basisteil zurückgebogen ist.

7. Elektrische Lampe nach Anspruch 6, **dadurch gekennzeichnet, daß** der lange Schenkel (35) am kurzen Schenkel (34) seitlich, insbesondere mit einer Kröpfung, angesetzt ist.

8. Elektrische Lampe nach Anspruch 6, **dadurch gekennzeichnet, daß** das Federdrahtstück (31) symmetrisch aus zwei Hälften aufgebaut ist, dessen beide lange Schenkel (35) über ein den Vorsprung ausbildendes Verbindungsstück (37) miteinander verbunden sind.

9. Elektrische Lampe nach Anspruch 8, **dadurch gekennzeichnet, daß** das Verbindungsstück (37) ein zu den zweiten Schenkeln (29) zurückgebogenes Bogenstück (38) besitzt.

10. Elektrische Lampe nach Anspruch 8 **dadurch gekennzeichnet, daß** die beiden ersten Schenkel (34) über ein Stabilisierungsteil (39) miteinander verbunden sind.

## Claims

1. Electric lamp, which defines an axis A, having a bulb (1), which contains a luminous element (4), and having a reflector (11) or another fastening means and having a cap (6), in which the bulb (1) is fixed and which is provided with outer contacts (10), and having at least two lead-in wires (3), which electrically conductively connect the luminous element to the contacts (10), the cap (6) having an upper part (7), which holds the bulb, and a lower part (5) for fastening it externally, the lower part protruding beyond the upper part, and the protrusion being in the form of a latching mechanism (13) for the purpose of fastening it externally, **characterized in that** the latching mechanism (13) in each case comprises an outer, inwardly pointing latching lug (20), which is an integral part of the lower part (5), and a metal spring (24; 31), which lies opposite the latching lug (20) and interacts with it, and which is fastened in the lower part, the metal spring (24; 31) being suitable for latching into a recess (14) in the reflector (11) or fastening means, whereas the latching lug (20) is suitable for releasing this latching of the metal spring again.

2. Electric lamp according to Claim 1, **characterized in that** the latching lug (20) has a radially inwardly pointing projection (22), which is connected to a base part by means of two slopes (23).

3. Electric lamp according to Claim 1, **characterized in that** the metal spring (24) comprises a retaining part, which is connected to the lower part of the cap, and a spring part, which is formed from two limbs, the retaining part being arranged at least partially approximately on the plane transverse to the lamp axis, and a first short limb (28; 34) being integrally formed on the retaining part, and a second long limb (29; 39) being attached to the free end of the first limb (28; 34) at an acute angle such that it runs approximately parallel to the lamp axis.

4. Electric lamp according to Claim 3, **characterized in that** an outwardly pointing projection (30), which lies approximately opposite the projection (22) of the latching lug, rests on the free end of the second limb.

5. Electric lamp according to Claim 3, **characterized in that** the metal spring is in the form of a spring sheet-metal part (19) having a flat base plate transverse to the lamp axis as the retaining part and having a spring part, which is formed in a V shape from two limbs (28, 29), a first, short limb (28) being attached to the base plate and being inclined with respect to the base plate, and a second, long limb (29) being attached to the first limb at an acute angle and passing through the plane of the base plate such that it is aligned approximately parallel again to the lamp axis.

6. Electric lamp according to Claim 3, **characterized in that** the metal spring is in the form of a piece of spring wire (31), the retaining part having a base part (32) approximately transverse to the lamp axis and, in addition, an armature part (33), which is attached to the base part and is aligned parallel to the lamp axis, the short limb (34) being bent back on the base part through more than 120°.

7. Electric lamp according to Claim 6, **characterized in that** the long limb (35) is attached to the short limb (34) at the side, in particular such that it is bent back.

8. Electric lamp according to Claim 6, **characterized in that** the piece of spring wire (31) is composed of two symmetrical halves, the two long limbs (35) of which are connected to one another by means of a connecting piece (37) forming the projection.

9. Electric lamp according to Claim 8, **characterized in that** the connecting piece (37) has a bent piece (38) which is bent back towards the second limbs (29).

10. Electric lamp according to Claim 8, **characterized in that** the two first limbs (34) are connected to one another by means of a stabilizing part (39).

## Revendications

1. Lampe électrique destinée à être fixée dans un réflecteur (11) ou dans un autre moyen de fixation, qui définit un axe A, comprenant une ampoule (1) qui contient un agent (4) lumineux, ainsi qu'un culot (6) dans lequel l'ampoule (1) est immobilisée et qui est muni de contacts (10) extérieurs, ainsi qu'au moins deux entrées (3) de courant, qui relient d'une manière conductrice de l'électricité l'agent lumineux aux contacts (10), une partie (7) supérieure, qui maintient l'ampoule, du culot (6) et une partie (5) inférieure étant structurées pour une fixation extérieure, la partie inférieure dépassant de la partie supérieure et le dépassement étant constitué en mécanisme (13) d'encliquetage pour la fixation extérieure, **caractérisée en ce que** le mécanisme (13) d'encliquetage est constitué respectivement d'un bec (20) d'encliquetage se trouvant à l'extérieur, tourné vers l'intérieur et faisant partie intégrante de la partie (5) inférieure, et d'un ressort (24 ; 31) métallique opposé au bec (20) d'encliquetage, coopérant avec lui et fixé dans la partie inférieure, le ressort (24 ; 31) métallique étant propre à s'encliqueter dans un évidement (14) du réflecteur ou du moyen de fixation, tandis que le bec (20) d'encliquetage est propre à redéverrouiller l'encliquetage du ressort métallique.

2. Lampe électrique suivant la revendication 1, **caractérisée en ce que** le bec (20) d'encliquetage a une saillie (22) tournée radialement vers l'intérieur et reliée à une partie de base par deux biseaux (23).

3. Lampe électrique suivant la revendication 1, **caractérisée en ce que** le ressort (24) métallique est constitué d'une partie de maintien reliée à la partie inférieure du culot et d'une partie de ressort formée de deux branches, la partie de maintien étant disposée au moins en partie à peu près dans le plan transversalement à l'axe de la lampe et une première branche (28 ; 34) courte étant issue de la partie de maintien, et une deuxième branche (29 ; 39) longue se raccordant à angle aigu à l'extrémité libre de la première branche (28 ; 34) de façon à s'étendre à peu près parallèlement à l'axe de la lampe.

4. Lampe électrique suivant la revendication 3, **caractérisée en ce qu'**à l'extrémité libre de la deuxième branche, se trouve une saillie (30) tournée vers l'extérieur et opposée à peu près à la saillie (22) du bec d'encliquetage.

5. Lampe électrique suivant la revendication 3, **caractérisée en ce que** le ressort métallique est réalisé en une partie (19) de tôle pour ressort ayant une embase plane transversalement à l'axe de la lampe comme partie de maintien et une partie de ressort en forme de V constituée de deux branches (28, 29), une première branche (28) courte se raccordant à l'embase et étant inclinée par rapport à l'embase et une deuxième branche (29) longueur se raccordant à angle aigu avec la première branche et traversant le plan de l'embase de manière à être dirigée à peu près à nouveau parallèlement à l'axe de la lampe.

6. Lampe électrique suivant la revendication 3, **caractérisée en ce que** le ressort métallique est réalisé en pièce (31) de fil pour ressort, la partie de maintien ayant une partie (32) de base à peu près transversalement à l'axe de la lampe et, en outre, une partie (33) d'ancrage qui se raccorde à la partie de base et qui est dirigée parallèlement à l'axe de la lampe, la branche (34) courte étant recourbée de plus de 120° sur la partie de base.

7. Lampe électrique suivant la revendication 6, **caractérisée en ce que** la branche (35) longue est raccordée à la branche (34) courte latéralement, notamment avec un coude.

8. Lampe électrique suivant la revendication 6, **caractérisée en ce que** la pièce (31) en fil pour ressort est constituée symétriquement de deux moitiés dont les deux branches (35) longues sont reliées entre elles par une pièce (37) de liaison constituant la saillie.

9. Lampe électrique suivant la revendication 8, **caractérisée en ce que** la pièce (37) de liaison a un arceau (38) recourbé vers les deux branches (29).

10. Lampe électrique suivant la revendication 8, **caractérisée en ce que** les deux premières branches (34) sont reliées entre elles par une partie (39) de stabilisation.
